# EUROPÄISCHE PATENTSCHRIFT

(11) **EP 2 449 949 B1**
(45) Veröffentlichungstag und Bekanntmachung des Hinweises auf die Patenterteilung: **18.05.2016**
(21) Anmeldenummer: 11186153.0
(22) Anmeldetag: 21.10.2011
(51) Int. Cl.: A47L 15/50

(54) **Geschirrspülmaschine**
Dishwasher
Lave-vaisselle

(30) Priorität: 03.11.2010 DE 102010043266
(43) Veröffentlichungstag der Anmeldung: 09.05.2012
(73) Patentinhaber: BSH Hausgeräte GmbH, 81739 München (DE)
(72) Erfinder: Büsing, Johannes, 86494 Emersacker (DE)

(56) Entgegenhaltungen:
- DE-A1- 19 926 962
- DE-A1-102008 016 485
- FR-A1- 2 683 444

## Beschreibung

Die Erfindung betrifft eine Geschirrspülmaschine, insbesondere eine Haushalts-Geschirrspülmaschine, mit einem zwischen zumindest zwei Höhenpositionen verstellbaren Geschirrkorb, an dem ein zu einer Spülflüssigkeits-Sprüheinrichtung führendes Zulaufrohr befestigt ist, das in Abhängigkeit von der eingestellten Höhenposition an eine erste oder zweite Auslassöffnung einer Zuführleitung ankoppelbar ist, wobei in einer ersten Höhenposition das Zulaufrohr unter Zwischenschaltung eines Anschlussstücks mit der korrespondierenden ersten Auslassöffnung koppelbar ist, während die zweite Auslassöffnung von einem Schließelement des Anschlussstücks verschließbar ist, und bei einer Kippbewegung des Geschirrkorbs von einer Horizontalstellung in eine Kippstellung ein Drehwinkelversatz zwischen dem Anschlussstück und den ortsfest angeordneten Auslassöffnungen gebildet ist, so dass das Anschlussstück aus einer Ausgangsstellung in eine von der Ausgangsstellung abweichenden Betriebsstellung bringbar ist.

Der z. B. herausziehbare obere Geschirrkorb einer Geschirrspülmaschine kann mit einem Höhenverstellmechanismus versehen sein, wodurch eine lichte Höhe zwischen dem Geschirrkorb und einer Deckwand des Spülbehälters verändert werden kann. Der Höhenverstellmechanismus kann dabei so ausgelegt sein, dass der herausgezogene Geschirrkorb auch in eine in Geräteseitenrichtung gekippte Kippstellung verstellbar ist.

Aus der DE 10 2008 016 485 A1 ist eine gattungsgemäße Geschirrspülmaschine mit einem solchen, in zumindest zwei verschiedene Höhenpositionen verstellbaren Geschirrkorb bekannt. Am Geschirrkorb ist ein horizontal verlaufendes Zulaufrohr mit zugeordnetem Sprüharm befestigt. Das Zulaufrohr kann in Abhängigkeit von der eingestellten Höhenposition an einer von drei Auslassöffnungen eines vertikal an der Rückwand des Spülbehälters verlaufenden Zuführrohres angekoppelt werden. Das Zulaufrohr ist dabei unter Zwischenschaltung eines Anschlussstückes mit der korrespondierenden Auslassöffnung des Zuführrohrs koppelbar. Bei Kopplungen mit dieser Auslassöffnung sind gleichzeitig die beiden anderen Auslassöffnungen durch am Anschlussstück ausgebildete Blindstutzen verschließbar.

Bei einer Kippbewegung des Geschirrkorbes z.B. von einer Horizontalstellung in eine Kippstellung bildet sich zwischen dem Anschlussstück des Zulaufrohrs und den ortsfest angeordneten Auslassöffnungen des vertikalen Zuführrohrs ein Drehwinkelversatz. Zum Ausgleich dieses Drehwinkelversatzes ist das Anschlussstück zwischen Bewegungsanschlägen schwenkbar am Zulaufrohr angeordnet. Dadurch kann mittels einer der Kippbewegung entgegen gerichteten Ausgleichbewegung des Anschlussstückes der entstandene Drehwinkelversatz ausgeglichen werden. Durch die Ausgleichbewegung des Anschlussstückes ist gewährleistet, dass auch bei einer Kippstellung des Geschirrkorbes die Blindstutzen des Anschlussstückes in Eingriff mit den nicht zur Flüssigkeitsführung benötigten Auslassöffnungen der Zuführleitung gelangen können.

Die Ausgleichsbewegung des Anschlussstückes erfolgt während eines Andockvorgangs des Geschirrkorbes. Beim Andockvorgang wird das Zulaufrohr des Geschirrkorbes mit der vertikalen Zuführleitung gekoppelt. Für eine einwandfreie Kopplung weisen die Blindstutzen des Anschlussstückes Zentrierkegel auf. Diese fangen sich in die korrespondierenden Auslassöffnungen und leiten dadurch die Ausgleichsbewegung des Anschlussstückes ein.

Bei einer Kippbewegung aus der ersten Kippstellung in die gegenläufige zweite Kippstellung ergibt sich die Problematik, dass ein besonders großer Drehwinkelversatz zwischen dem Anschlussstück und den Auslassöffnungen entsteht. Dieser große Drehwinkelversatz macht eine sehr große entgegengerichtete Ausgleichbewegung des Anschlussstückes erforderlich. Dadurch ist jedoch der Andockvorgang des Geschirrkorbes an der Zuführleitung nur mit erhöhtem Kraftaufwand bewerkstelligbar, damit sich die Blindstutzen des Anschlussstückes in die korrespondierenden Auslassöffnungen fangen können. Im schlimmsten Fall ist der Drehwinkelversatz zwischen dem Anschlussstück und den Auslassöffnungen derart groß, dass sich die Blindstutzen nicht mehr in den korrespondierenden Auslassöffnungen der Zuführleitung fangen können.

Die Aufgabe der Erfindung besteht darin, eine Geschirrspülmaschine bereitzustellen, bei der ein Andockvorgang des Geschirrkorbes am Zuführrohr ohne großen Kraftaufwand erfolgen kann.

Erfindungsgemäß ist zusätzlich eine Stelleinrichtung vorgesehen, die bei entkoppeltem Geschirrkorb das Anschlussstück zumindest teilweise in die Ausgangsstellung zurückführt. Daher kann der Drehwinkelversatz zwischen dem Anschlussstück und den Auslassöffnungen zumindest teilweise selbsttätig mittels der Stelleinrichtung reduziert werden. Somit ist beim Andockvorgang, das heißt beim Einschieben des Geschirrkorbes in den Spülraum der Geschirrspülmaschine, nur noch ein Teil der Ausgleichsbewegung des Anschlussstückes auszuführen. Der Andockvorgang des Geschirrkorbes an der Zuführleitung kann daher mit entsprechend geringerem Kraftaufwand bewerkstelligt werden.

Bevorzugt kann das Anschlussstück zur Durchführung der Ausgleichbewegung schwenkbar am Zulaufrohr gelagert sein. Das schwenkbare Anschlussstück kann dabei maximal zwischen zwei Bewegungsanschlägen verstellt werden. Der zwischen den Bewegungsanschlägen aufgespannte Schwenkwinkelbereich ist hierfür so bemessen, dass unter Schwenkbewegung des Anschlussstücks dessen Schließelemente, das heißt Blindstutzen, mit den für die Flüssigkeitsführung nicht benötigten Auslassöffnungen in Eingriff bringbar sind.

Bevorzugt kann das Anschlussstück mittels der Stelleinrichtung in eine Mittelstellung zwischen den beiden Bewegungsanschlägen verstellbar sein. Die automatische Positionierung des Anschlussstückes in die Mittelstellung ist bei einer Kippbewegung des Geschirrkorbes von der oben erwähnten Kippstellung zurück in die Horizontalstellung von Vorteil, da in diesem Fall der bei der Kippbewegung entstehende Drehwinkelversatz zwischen dem Anschlussstück und den Auslassöffnungen vollständig durch die automatisch durchgeführte Ausgleichsbewegung des Anschlussstückes ausgeglichen werden kann. Der anschließende Andockvorgang kann daher mit besonders reduziertem Kraftaufwand erfolgen.

Die Stelleinrichtung kann bevorzugt zumindest ein Federelement umfassen, das das Anschlussstück in Richtung auf seine Mittelstellung elastisch nachgiebig vorspannt. Sobald das Anschlussstück aus seiner Mittelstellung bewegt ist, baut das Federelement daher eine Rückstellkraft auf, die das Anschlussstück in seine Mittelstellung vorspannt.

Das Federelement kann dabei zumindest zwischen einem Bewegungsanschlag und dem Anschlussstück abgestützt sein. Bevorzugt weist das Federelement zwei Federschenkel auf, die jeweils zwischen dem Anschlussstück und den beiden Begrenzungsanschlägen abgestützt sind. Das Federelement ist dabei fertigungstechnisch bevorzugt nicht als separates Bauteil ausgebildet, sondern einstückig am Anschlussstück integriert, z. B. als Materialsteg im Kunststoffmaterial des Anschlussstückes.

Vorzugsweise ist vorgesehen, dass das Federelement 'Ω-förmig ausgebildet ist. Es weist somit zwei als Befestigungspunkte dienende Endpunkte auf sowie sich zwei gegenüberliegende Bogenabschnitte, die bei entsprechender Winkellage an die Bewegungsanschläge stoßen bzw. dauerhaft, d.h. bei jeder Winkellage in Anlage sind. Die beiden sich gegenüberliegenden Bogenabschnitte sind durch einen oberen Bogenabschnitt verbunden.

Der zwischen den Bewegungsanschlägen aufgespannte Schwenkwinkelbereich des schwenkbaren Anschlussstücks ist so bemessen, dass das Anschlussstück bei einer Kippbewegung des Geschirrkorbes die Ausgleichsbewegung ausführen kann, damit die Schließelemente des Anschlussstückes mit den für die Flüssigkeitsführung nicht benötigten Auslassöffnungen der vertikalen Zuführleitung in Eingriff bringbar sind. Die Ausgleichsbewegung wird, wie oben erläutert, zumindest teilweise von der Stelleinrichtung ausgeführt. Als weitere Maßnahme zur Bewerkstelligung der Ausgleichbewegung kann das Anschlussstück Zentrierelemente aufweisen, etwa an den Blindstutzen angeformte Zentrierkegel, die sich während des Andockvorganges in der nicht benötigten Auslassöffnung des vertikalen Zuführrohres fangen und dadurch die Ausgleichbewegung des Anschlussstückes unterstützen.

Bevorzugt ist in der Mittelstellung des Anschlussstückes der Schwenkwinkel zum ersten und zum zweiten Bewegungsanschlag im Wesentlichen gleich groß. Wird der in einer Kippstellung befindliche Geschirrkorb aus der Geschirrspülmaschine herausgezogen, das heißt vom vertikalen Zuführrohr entkoppelt, so stellt sich das Anschlussstück automatisch in seine Mittelstellung zurück. Wird nunmehr der herausgezogene Geschirrkorb wieder in seine Horizontalstellung verbracht, so ist das Anschlussstück lagemäßig bereits so gegenüber den Auslassöffnungen des Zuführrohres ausgerichtet, dass während des Andockvorganges keine Ausgleichsbewegung des Anschlussstückes mehr erforderlich ist.

Wird der bereits in einer ersten Kippstellung befindliche Geschirrkorb nach dem Herausziehen unmittelbar in seine gegenläufige zweite Kippstellung verbracht, so ergibt sich ein besonders großer Drehwinkelversatz zwischen dem Anschlussstück und den Auslassöffnungen der vertikalen Zuführleitung. Durch den Einsatz der Stelleinrichtung kann jedoch das Anschlussstück bereits bei herausgezogenem Geschirrkorb, das heißt noch vor dem folgenden Andockvorgang, einen Teil der Ausgleichsbewegung durchführen, wodurch der Drehwinkelversatz bereits vor dem Andockvorgang entsprechend reduziert ist.

Vorzugsweise ist vorgesehen, dass das Rastelement in die Stelleinrichtung integriert ist. So kann das Rastelement einstückig und/oder materialeinheitlich mit der Stelleinrichtung ausgebildet sein, was die Fertigung vereinfacht.

In einer weiteren Ausführungsform ist vorgesehen, dass die Geschirrspülmaschine einen Spülbehälter aufweist, wobei der Geschirrkorb durch eine Bewegung entlang einer Achse zwischen einer Position im Spülbehälter und einer Position außerhalb des Spülbehälters verlagerbar ist. So wird das Be- und Entladen des Geschirrkorbs mit zu reinigendem oder gereinigtem Spülgut vereinfacht, da hierzu der Geschirrkorb aus dem Spülbehälter heraus verlagert wird,

Hierzu ist in einer bevorzugten Ausführungsform vorgesehen, dass der Spülbehälter wenigstens eine Öffnung und eine Rückwand aufweist, wobei durch die Öffnung der Geschirrkorb von der Position im Spülbehälter in die Position außerhalb des Spülbehälters bringbar ist, und die Rückwand gegenüber der Öffnung angeordnet ist.

Vorzugsweise ist vorgesehen, dass die Kippbewegung eine Drehbewegung um die Achse ist, entlang der Geschirrkorb verlagerbar ist. Somit sind Seitenbereiche des Geschirrkorbs absenkbar, um die lichte Höhe verändern zu können.

Schließlich ist vorzugsweise vorgesehen, dass die Zuführleitung an der Rückwand angeordnet ist. So wird ein besonders einfacher Aufbau möglich, wobei die Anordnung der Zuführleitung an der Rückwand den Nutzraum des Spülbehälters nur minimal reduziert. Die Zuführleitung kann spülbehälterinnenseitig direkt an der Rückwand befestigt sein, z. B. durch Rast- oder Clipsverbindungen.

Nachfolgend sind drei Ausführungsbeispiele der Erfindung anhand der beigefügten Figuren beschrieben.

Es zeigen:
- Fig. 1: in einer perspektivischen Teilansicht von vorne einen oberen Geschirrkorb, der in den Spülraum der Geschirrspülmaschine eingeschoben ist;
- Fig. 2: in einer vergrößerten perspektivischen Teilansicht eine Kopplungsstelle zwischen dem Zulaufrohr und den Auslassöffnungen der vertikalen Zuführleitung bei aus der Geschirrspülmaschine herausgezogenem Geschirrkorb;
- Fig. 3: eine Geschirrkorb-Rückseite bei herausgezogenem sowie in eine ersten Kippstellung gekippten Geschirrkorb;
- Fig. 4: in einer Ansicht entsprechend der Fig. 3, die das Anschlussstück nach erfolgtem Andockvorgang des Geschirrkorbes zeigt,
- Fig. 5: eine Geschirrkorb-Rückseite bei herausgezogenem sowie in eine zweite Kippstellung gekippten Geschirrkorb;
- Fig. 6 und 7: jeweils ein Anschlussstück gemäß dem zweiten und dritten Ausführungsbeispiel; sowie
- Fig. 8: ein Anschlussstück gemäß dem dritten Ausführungsbeispiel.

In der Fig. 1 ist als erstes Ausführungsbeispiel ein oberer Geschirrkorb 1 gezeigt, der in eine Geschirrspülmaschine eingeschoben ist, die z.B. als Haushalts-Geschirrspülmaschine ausgebildet ist. Die Außenkonturen der Geschirrspülmaschine sind aus Gründen der Übersichtlichkeit lediglich teilweise gestrichelt angedeutet. Der obere Geschirrkorb 1 ist über seitlich angebrachte Höhenverstelleinrichtungen 3 an seitlichen Führungsschienen gelagert. Die Höhenverstelleinrichtungen 3 sind so ausgelegt, dass nicht nur eine Höhenverstellung des Geschirrkorbes 1 in Vertikalrichtung z ermöglicht ist, sondern der Geschirrkorb 1 auch in Kippstellungen I und II verstellbar ist, die in den folgenden Fig. 3 bis 5 gezeigt sind. In den Kippstellungen I und II ist der Geschirrkorb 1 in der Geräteseitenrichtung x jeweils in gegenläufiger Richtung gekippt ist.

Wie aus der Fig. 1 weiter hervorgeht, ist am Geschirrkorb 1 ein zugeordneter Sprüharm 5 sowie dessen Zulaufrohr 7 zur Versorgung des Sprüharms 5 mit Flüssigkeit befestigt. Das Zulaufrohr 7 ist mittels einer Kupplung 9 mit einer an der Rückwand des Spülbehälters vertikal befestigten Zuführleitung 11 verbunden. Das Zulaufrohr 7 geht an seinem der Zuführleitung 11 zugewandten Ende in eine einstückig angeformte Halteplatte 13 über. Diese weist zur Befestigung am Geschirrkorb 1 einen zentrischen Rasthaken (nicht dargestellt) auf, der eine Querdrahtstrebe 16 des Geschirrkorbes 1 umgreift.

Die Kupplung 9 weist ein in der Fig. 1 gestrichelt gezeigtes Anschlussstück 17 auf, das in der Strömungsrichtung der Spülflüssigkeit zwischen der Zuführleitung 11 und dem Zulaufrohr 7 angeordnet ist.

Das Anschlussstück 17 ist in der Fig. 2 in einem von der Zuführleitung 11 gelösten Zustand gezeigt. Demzufolge weist die Halteplatte 13 einen in Richtung auf die Rückwand des Spülbehälters vorragenden Randsteg 19 auf, der bei gekoppeltem Zulaufrohr 7 einen im Wesentlichen geschlossenen Innenraum begrenzt, in dem das Anschlussstück 17 um eine Rohrachse A des Zulaufrohres 7 schwenkbar angeordnet ist. Das Zulaufrohr 7 mündet dabei in einen Anschlussstutzen 21 des Anschlussstückes 17.

Das Anschlussstück 17 weist gemäß der Fig. 2 außerdem seitlich in der Geräteseitenrichtung x abragende Haltezungen 23 auf. Diese sind durch seitliche Schlitze 25 des Randsteges 19 geführt, damit das Anschlussstück 17 in der Axialrichtung im Wesentlichen ortsfest gehaltert ist. Das Anschlussstück 17 ist zudem in der Vertikalrichtung z mit Bewegungsspiel s an der Halteplatte 13 des Zulaufrohrs 7 gelagert.

Gemäß der Fig. 2 weist das Anschlussstück 17 in der Vertikalrichtung z oberhalb und unterhalb des flüssigkeitsführenden Anschlussstutzens 21 jeweils Blindstutzen 27 auf, die allesamt fluchtend in Vertikalrichtung angeordnet sind. Die Blindstutzen 27 sind mit Zentrierkegel 28 versehen. Diese können sich bei einem Andockvorgang des Geschirrkorbes 1, bei dem der Anschlussstutzen 21 mit einer der korrespondierenden Auslassöffnungen 29 flüssigkeitsdicht verbunden wird, in den Auslassöffnungen 29 der Zuführleitung 11 fangen, die nicht für die Spülflüssigkeitsführung benötigt werden. Das Einfahren der Blindstutzen 27 in diese Auslassöffnungen 29 kann dabei mit einer aufgrund des Bewegungsspiels s ermöglichten Zentrierbewegung des Anschlussstückes 17 erfolgen.

Wie aus der Fig. 2 weiter hervorgeht, sind die drei Auslassöffnungen 29 in der Zuführleitung 11 fluchtend übereinander angeordnet. Je nach Höhenpositionierung des Geschirrkorbes kann der Anschlussstutzen 21 des Anschlussstückes 17 mit der oberen, der mittleren oder der unteren Auslassöffnung 29 der Zuführleitung 11 in Verbindung treten. Die Blindstutzen 27 des Anschlussstückes 17 sind dabei lagemäßig so ausgelegt und dimensioniert, dass beim Andockvorgang automatisch die jeweils nicht benötigten Auslassöffnungen 29 flüssigkeitsdicht geschlossen werden können.

Das Anschlussstück 17 weist im vorliegenden Ausführungsbeispiel gemäß der Fig. 2 zusätzlich einen elastisch verformbaren Materialsteg 31 auf, der als Stelleinrichtung 31 wirkt. Der Materialsteg ist gemäß der Fig. 2 bogenförmig um den oberen Blindstutzen 27 geführt. Der Materialsteg 31 verbindet die beiden in der Geräteseitenrichtung x seitlich gegenüberliegenden oberen Ecken des Anschlussstückes 17 miteinander. Dabei weist der Materialsteg 31 seitlich über diese Ecken hinausragende Bogenabschnitte 33 auf, die mit ihren Scheiteln jeweils an Bewegungsanschlägen 19a, 19b des Randsteg 19 der Halteplatte 13 abgestützt sind. Auf diese Weise kann das Anschlussstück 17 nur unter Aufbau einer Rückstellkraft auf seiner in der Fig. 2 gezeigten Mittelstellung ausgelenkt werden, welche Rückstellkraft das Anschlussstück 17 in Richtung auf seine Mittelstellung vorspannt. Dabei ist die Mittelstellung so definiert, dass das Anschlussstück 17 in Horizontalstellung des Geschirrkorbes 1 vertikal ausgerichtet ist.

Die Wirkungsweise des elastisch nachgiebigen Materialstegs 31 ist anhand der folgenden Fig. 3 bis 5 erläutert. So ist in der Fig. 3 die Geschirrkorb-Rückseite in einem Zustand gezeigt, in dem der Geschirrkorb 1 aus der Geschirrspülmaschine herausgezogen ist. Das heißt, dass das Anschlussstück 17 von der Zuführleitung 11 entkoppelt ist. Zugleich ist mittels der Höhenverstelleinrichtung 3 der Geschirrkorb 1 in eine Kippstellung I verschwenkt, in der der Geschirrkorb 1 um einen Kippwinkel α aus der Horizontalen zum rechten Bildrand ausgelenkt ist. Entsprechend ist auch das in der Mittelstellung gezeigte Anschlussstück 17 um einen Drehwinkelversatz β aus der Vertikalen ausgelenkt. Der Drehwinkelversatz β ist gemäß der Fig. 3 identisch mit dem Kippwinkel α. Das Anschlussstück 17 ist daher in der Fig. 3 gegenüber den nicht gezeigten vertikal ausgerichteten Auslassöffnungen 29 der Zuführleitung 11 um den Drehwinkelversatz β verschwenkt.

Damit die Blindstutzen 27 des Anschlussstückes 17 beim nachfolgenden Andockvorgang dichtend in die für die Flüssigkeitsführung nicht benötigten Auslassöffnungen 29 eingreifen kann, muss sich das Anschlussstück 17 um eine Ausgleichsbewegung B verstellen. Diese ist entgegen der Kippbewegung K gerichtet, mit der der Geschirrkorb 1 von der Horizontalstellung in die in der Fig. 2 gezeigte erste Kippstellung I gestellt wurde.

Bei Durchführung eines Andockvorganges kann der Drehwinkelversatz β mittels der Ausgleichbewegung B des Anschlussstückes 17 ausgeglichen werden, wodurch die Blindstutzen 27 die nicht benötigten Auslassöffnungen 29 der Zuführleitung 11 Flüssigkeitsdicht verschließen können. Die Ausgleichbewegung B wird durch die Zentrierkegel 28 an den Blindstutzen 27 unterstützt, die sich beim Andockvorgang in den korrespondierenden Auslassöffnungen 29 fangen. In der Fig. 4 ist die Lage des Anschlussstückes 17 bei bereits erfolgtem Andockvorgang gezeigt. Demzufolge befindet sich das Anschlussstück 17, wie auch die nicht dargestellten Auslassöffnungen 29, in vertikaler Ausrichtung.

Bei einem erneuten Herausziehen des in seiner Kippposition I befindlichen Geschirrkorbes 1 wird das Anschlussstück 17 automatisch wieder in seine Mittelstellung zurückgestellt, wie sie in der Fig. 3 gezeigt ist.

Die automatische Zentrierung des Anschlussstückes 17 in der Mittelstellung ist insbesondere bei einer benutzerseitigen Verstellung von der gezeigten ersten Kippstellung I in die gegenläufige, in der Fig. 5 gezeigte zweite Kippstellung II von Vorteil. In diesem Fall würde sich nämlich ohne automatische Zentrierung in die Mittelstellung ein sehr großer Drehwinkelversatz zwischen dem Anschlussstück 17 und den Auslassöffnungen 29 der Zuführleitung 11 ergeben. Dies könnte im schlimmsten Fall dazu führen, dass sich die Zentrierkegel 28 der Blindstutzen 27 nicht mehr in den korrespondierenden Auslassöffnungen 29 der Zuführleitung 11 fangen können.

Demgegenüber ist auch in der in der Fig. 5 gezeigten zweiten Kippstellung II das Anschlussstück 17 mit Hilfe des Materialstegs 31 bereits automatisch in seiner Mittelstellung verstellt. Das Anschlussstück 17 muss daher im darauffolgenden Andockvorgang lediglich einen reduzierten Schwenkweg durchlaufen, und zwar ohne Gefahr, dass sich die Zentrierkegel 35 der Blindstutzen 27 nicht mehr in den korrespondierenden Auslassöffnungen 29 fangen.

In den Fig. 6 und 7 sind weitere Ausführungsbeispiele der Stelleinrichtung 31 gezeigt. So ist der in der Fig. 6 die als Materialsteg ausgebildete Stelleinrichtung 31 an seinen beiden seitlichen Enden jeweils am Übergang zwischen einem Grundkörper des Anschlussstückes 17 und dem seitlich nach außen ragenden Steckzungen 23 angeformt. Ausgehend davon geht der Materialsteg 31 an beiden Seiten in eine Einschnürung 35 über, an die sich jeweils die seitlichen Bogenabschnitte 33 anschließen.

Diese sind in der Fig. 6 an ihren oberen Enden miteinander verbunden, während gemäß der Fig. 7 jeder der beiden seitlichen Bogenabschnitte 33 oben ein freischwenkbares Ende aufweist. Zwischen der in den Fig. 5 und 6 nach unten weisenden Flanke der Einschnürung 35 und einem Schulterabschnitt 37 des Grundkörpers des Anschlussstückes 17 ist ein Verstärkungselement 39 angeordnet, das aus einem gummielastischem Material besteht, etwa aus einem am Grundkörper angespritzten Flüssigsilikon. Mit dem so zwischengeordneten Verstärkungselement 39 kann die Federkapazität des Materialstegs 31 erhöht werden.

In der Fig. 8 ist das an der Halteplatte 13 des Zulaufrohrs 7 schwenkbar gelagerte Anschlussstück 17gemäß dem dritten Ausführungsbeispiel gezeigt. Das Anschlussstück 17 ist wie in den vorangegangenen Ausführungsbeispielen in Vertikalrichtung z über ein Bewegungsspiel s lose in der Halteplatte 13 gelagert. Der Materialsteg 31 des Anschlussstücks 17 stützt sich gemäß der Fig. 7 mit seinen beiden seitlichen Bogenabschnitten 33 so an den Bewegungsanschlägen 19a, 19b des Randstegs 19 ab, dass das Anschlussstück 17 in der Mittelstellung vorpositioniert ist.

Im Unterschied zu den vorangegangenen Ausführungsbeispielen sind die beiden Bewegungsanschläge 19a, 19b mit Rastausnehmungen 41 versehen, die in die beiden Bogenabschnitte 33 des Materialstegs 31 formschlüssig einragen. Auf diese Weise bleibt die Höhenlage des Anschlussstücks 17, trotz seines Bewegungsspiels s in der Vertikalrichtung z, auch bei herausgezogenem Geschirrkorb 1 unverändert. Das Anschlussstück 17 ist daher für einen erneuten Andockvorgang des Geschirrkorbes 1 bereits lagemäßig mit den Auslassöffnungen 29 ausgerichtet. Die Blindstutzen 27 des Anschlussstücks 17 können daher ohne eine Ausgleichbewegung des Anschlussstückes 17 in Eingriff mit den zugeordneten Auslassöffnungen 29 der Zuführleitung 11 gelangen.

### BEZUGSZEICHENLISTE

- 1: oberer Geschirrkorb
- 3: Höhenverstelleinrichtung
- 5: Sprüharm
- 7: Zulaufrohr
- 9: Halteplatte
- 11: Zuführleitung
- 13: Halteplatte
- 16: Querdrahtstrebe
- 17: Anschlussstück
- 19: Randsteg
- 21: Anschlussstutzen
- 23: Steckzunge
- 25: Schlitz
- 27: Blindstutzen
- 29: Auslassöffnung
- 31: Stelleinrichtung
- 33: Bogenabschnitt
- 35: Einschnürung
- 37: Anlageschulter
- 39: Verstärkungselement
- 41: Rastausnehmungen
- x: Geräteseitenrichtung
- A: Schwenkachse
- B: Ausgleichsbewegung
- K: Kippbewegung
- I, II: Kippstellung
- s: vertikales Bewegungsspiel

## Patentansprüche

1. Geschirrspülmaschine, insbesondere eine Haushalts-Geschirrspülmaschine, mit einem zwischen zumindest zwei Höhenpositionen verstellbaren Geschirrkorb (1), an dem ein zu einer Spülflüssigkeits-Sprüheinrichtung (5) führendes Zulaufrohr (7) befestigt ist, das in Abhängigkeit von der eingestellten Höhenposition an eine erste oder zweite Auslassöffnung (29) einer Zuführleitung (11) ankoppelbar ist, wobei in einer ersten Höhenposition das Zulaufrohr (7) unter Zwischenschaltung eines Anschlussstücks (17) mit der korrespondierenden ersten Auslassöffnung (29) koppelbar ist, während die zweite Auslassöffnung (29) von einem Schließelement (27) des Anschlussstücks (17) verschließbar ist, und bei einer Kippbewegung (K) des herausgezogenen Geschirrkorbs (1) von einer Horizontalstellung in eine Kippstellung (I, II) ein Drehwinkelversatz (β) zwischen dem Anschlussstück (17) und den ortsfest angeordneten Auslassöffnungen (29) gebildet ist, so dass das Anschlussstück (17) aus einer Ausgangsstellung in eine von der Ausgangsstellung abweichende Betriebsstellung gebracht wird, **dadurch gekennzeichnet, dass** eine Stelleinrichtung (31) vorgesehen ist, die bei entkoppeltem Zulaufrohr (7) das Anschlussstück (17) zumindest teilweise in die Ausgangsstellung zurückführt.

2. Geschirrspülmaschine nach Anspruch 1, **dadurch gekennzeichnet, dass** das Anschlussstück (17) schwenkbar am Zulaufrohr (7) gelagert ist.

3. Geschirrspülmaschine nach Anspruch 2, **dadurch gekennzeichnet, dass** zwei eine Schwenkbewegung des Zulaufrohres (7) begrenzende Bewegungsanschläge (19a, 19b) vorgesehen sind.

4. Geschirrspülmaschine nach Anspruch 3, **dadurch gekennzeichnet, dass** durch die Stelleinrichtung (31) das Anschlußstück (17) bei entkoppeltem Zulaufrohr (7) in eine Mittelstellung zwischen den Bewegungsanschlägen (19a, 19b) verstellbar ist.

5. Geschirrspülmaschine nach Anspruch 3 und 4, **dadurch gekennzeichnet, dass** die Stelleinrichtung (31) zumindest ein Federelement umfasst, mit dem das Anschlussstück (17) in Richtung auf die Mittelstellung elastisch nachgiebig vorgespannt ist.

6. Geschirrspülmaschine nach Anspruch 5, **dadurch gekennzeichnet, dass** das Federelement 'Ω-förmig ausgebildet ist.

7. Geschirrspülmaschine nach einem der Ansprüche 1 bis 6, **dadurch gekennzeichnet, dass** die Stelleinrichtung (31) einstückig im Anschlussstück (17) integriert ist.

8. Geschirrspülmaschine nach einem der vorhergehenden Ansprüchen, **dadurch gekennzeichnet, dass** der Geschirrkorb (1) ausgehend von seiner Horizontalstellung in einer Geräteseitenrichtung (x) in eine erste Kippstellung (I) oder in eine dazu gegenläufige zweite Kippstellung (II) kippbar ist.

9. Geschirrspülmaschine nach einem der Ansprüche 4 bis 8, **dadurch gekennzeichnet, dass** in der Mittelstellung des Anschlussstücks (17) ein Schwenkweg zum ersten und zum zweiten Bewegungsanschlag (19a, 19b) im Wesentlichen gleich groß ist.

10. Geschirrspülmaschine nach einem der Ansprüche 3 bis 9, **dadurch gekennzeichnet, dass** die Bewegungsanschläge (19a, 19b) am Zulaufrohr (7) angeformt sind.

11. Geschirrspülmaschine nach einem der Ansprüche 1 bis 10, **dadurch gekennzeichnet, dass** das Anschlussstück (17) in einer Vertikalrichtung (z) mit Bezug auf das Zulaufrohr (7) mit Bewegungsspiel (s) gelagert ist, und das Anschlussstück (17) zumindest ein Rastelement aufweist, das das Anschlussstück (17) mit Bezug auf das Zulaufrohr (7) in einer vorgegebenen Höhenlage hält.

12. Geschirrspülmaschine nach Anspruch 11, **dadurch gekennzeichnet, dass** das Rastelement ein Bogenabschnitt (33) des Materialstegs (31) ist, der mit einer am zugeordneten Bewegungsanschlag (19a, 19b) ausgebildeten Rastausnehmung (41) in lösbarer Rastverbindung ist.

13. Geschirrspülmaschine nach einem der Ansprüche 4 bis 12, **dadurch gekennzeichnet, dass** das in der Mittelstellung befindliche Anschlussstück (17) in der Horizontalstellung des Geschirrkorbes (1) vertikal ausgerichtet ist.

14. Geschirrspülmaschine nach einem der Ansprüche 11 bis 13, **dadurch gekennzeichnet, dass** das Rastelement in die Stelleinrichtung (31) integriert ist.

15. Geschirrspülmaschine nach einem der Ansprüche 1 bis 14, **dadurch gekennzeichnet, dass** die Geschirrspülmaschine einen Spülbehälter aufweist, wobei der Geschirrkorb (1) durch eine Bewegung entlang einer Achse zwischen einer Position im Spülbehälter und einer Position außerhalb des Spülbehälters verlagerbar ist.

16. Geschirrspülmaschine nach Anspruch 15, **dadurch gekennzeichnet, dass** der Spülbehälter wenigstens eine Öffnung und eine Rückwand aufweist, wobei durch die Öffnung der Geschirrkorb (1) von der Position im Spülbehälter in die Position außerhalb des Spülbehälters bringbar ist, und die Rückwand gegenüber der Öffnung angeordnet ist.

17. Geschirrspülmaschine nach Anspruch 15 oder 16, **dadurch gekennzeichnet, dass** die Kippbewegung (K) eine Drehbewegung um die Achse ist.

18. Geschirrspülmaschine nach Anspruch 15, **dadurch gekennzeichnet, dass** die Zuführleitung (11) an der Rückwand angeordnet ist.

## Claims

1. Dishwasher, in particular a household dishwasher, having a rack (1) that can be adjusted between at least two height positions, to which rack (1) an intake pipe (7) leading to a wash fluid spray facility (5) is fastened, which can be coupled as a function of the set height position to a first or second outlet opening (29) of a supply line (11), it being possible in a first height position to couple the intake pipe (7) via a connector (17) to the corresponding first outlet opening (29), while the second outlet opening (29) can be closed off by a closing element (27) of the connector (17), and during a tilting movement (K) of the pulled-out rack (1) from a horizontal position to a tilted position (I, II) a rotation angle offset (β) is formed between the connector (17) and the fixed outlet openings (29) so that the connector (17) is moved from an initial position to an operating position that is different from the initial position, **characterised in that** a positioning facility (31) is provided which, when the intake pipe (7) is decoupled, returns the connector (17) at least partially to the initial position.

2. Dishwasher according to claim 1, **characterised in that** the connector (17) is supported on the intake pipe (7) in a pivotable manner.

3. Dishwasher according to claim 2, **characterised in that** two movement stops (19a, 19b) limiting a pivot movement of the intake pipe (7) are provided.

4. Dishwasher according to claim 3, **characterised in that** when the intake pipe (7) is decoupled, the positioning facility (31) can move the connector (17) into a centre position between the movement stops (19a, 19b).

5. Dishwasher according to claim 3 and 4, **characterised in that** the positioning facility (31) comprises at least one spring element, used to pretension the connector (17) in an elastically yielding manner in the direction of the centre position.

6. Dishwasher according to claim 5, **characterised in that** the spring element is configured as 'Ω-shaped.

7. Dishwasher according to one of claims 1 to 6, **characterised in that** the positioning facility (31) is integrated as a single piece in the connector (17).

8. Dishwasher according to one of the preceding claims, **characterised in that** the rack (1) can be tilted from its horizontal position in an appliance side direction (x) into a first tilted position (I) or into a second tilted position (II) counter to this.

9. Dishwasher according to one of claims 4 to 8, **characterised in that** in the centre position of the connector (17) a pivot path to the first and second movement stops (19a, 19b) is of essentially equal size.

10. Dishwasher according to one of claims 3 to 9, **characterised in that** the movement stops (19a, 19b) are moulded on the intake pipe (7).

11. Dishwasher according to one of claims 1 to 10, **characterised in that** the connector (17) is supported with play (s) in a vertical direction (z) in relation to the intake pipe (7) and the connector (17) has at least one latching element, which holds the connector (17) in a predetermined height position in relation to the intake pipe (7).

12. Dishwasher according to claim 11, **characterised in that** the latching element is a curved segment (33) of the material web (31), which is latched in a releasable manner to a latching cutout (41) configured on the assigned movement stop (19a, 19b).

13. Dishwasher according to one of claims 4 to 12, **characterised in that** the connector (17) in the centre position is aligned vertically when the rack (1) is in the horizontal position.

14. Dishwasher according to one of claims 11 to 13, **characterised in that** the latching element is integrated in the positioning facility (31).

15. Dishwasher according to one of claims 1 to 14, **characterised in that** the dishwasher has a dishwasher cavity, it being possible to displace the rack (1) by means of a movement along an axis between a position in the dishwasher cavity and a position outside the dishwasher cavity.

16. Dishwasher according to claim 15, **characterised in that** the dishwasher cavity has at least an opening and a rear wall, it being possible to move the rack (1) from the position in the dishwasher cavity to the position outside the dishwasher cavity through the opening, and the rear wall is disposed opposite the opening.

17. Dishwasher according to claim 15 or 16, **characterised in that** the tilting movement (K) is a rotational movement about the axis.

18. Dishwasher according to claim 15, **characterised in that** the supply line (11) is disposed on the rear wall.

## Revendications

1. Lave-vaisselle, notamment lave-vaisselle à usage domestique, comprenant un panier à vaisselle (1) réglable entre au moins deux positions en hauteur, sur lequel est fixé un tube d'arrivée (7) menant vers un dispositif d'arrosage de liquide de lavage (5), lequel tube d'arrivée, en fonction de la position en hauteur réglée, peut être couplé à un premier ou à un deuxième orifice de sortie (29) d'une conduite d'alimentation (11), le tube d'arrivée (7), dans une première position en hauteur, pouvant être couplé au premier orifice de sortie correspondant (29) par couplage intermédiaire d'une pièce de raccordement (17) alors que le deuxième orifice de sortie (29) peut être fermé par un élément de fermeture (27) de la pièce de raccordement (17) et, lors d'un mouvement de bascule (K) du panier à vaisselle sorti (1), d'une position horizontale en une position de bascule (I, II), un décalage (β) de l'angle de rotation étant formé entre la pièce de raccordement (17) et les orifices de sortie (29) disposés de manière stationnaire, de sorte que la pièce de raccordement (17) est mise d'une position initiale en une position de fonctionnement différente de la position initiale, **caractérisé en ce qu'**un dispositif de réglage (31) est ménagé, lequel, lorsque le tube d'arrivée (7) est découplé, ramène la pièce de raccordement (17) au moins en partie dans la position initiale.

2. Lave-vaisselle selon la revendication 1, **caractérisé en ce que** la pièce de raccordement (17) est logée de manière pivotante sur le tube d'arrivée (7).

3. Lave-vaisselle selon la revendication 2, **caractérisé en ce que** deux butées de mouvement (19a, 19b) limitant un mouvement de pivotement du tube d'arrivée (7) sont ménagées.

4. Lave-vaisselle selon la revendication 3, **caractérisé en ce qu'**en raison du dispositif de réglage (31), la pièce de raccordement (17), lorsque le tube d'arrivée (7) est découplé, peut être réglée dans une position médiane entre les butées de mouvement (19a, 19b).

5. Lave-vaisselle selon les revendications 3 et 4, **caractérisé en ce que** le dispositif de réglage (31) comprend au moins un élément à ressort, à l'aide duquel la pièce de raccordement (17) est précontrainte de manière élastiquement flexible en direction de la position médiane.

6. Lave-vaisselle selon la revendication 5, **caractérisé en ce que** l'élément à ressort est réalisé en forme de Ω.

7. Lave-vaisselle selon l'une quelconque des revendications 1 à 6, **caractérisé en ce que** le dispositif de réglage (31) est intégré d'une seule pièce dans la pièce de raccordement (17).

8. Lave-vaisselle selon l'une quelconque des revendications précédentes, **caractérisé en ce que** le panier à vaisselle (1), en partant de sa position horizontale dans une direction latérale de l'appareil (x), peut être basculé dans une première position de bascule (I) ou dans une deuxième position de bascule (II) opposée à la première.

9. Lave-vaisselle selon l'une quelconque des revendications 4 à 8, **caractérisé en ce que** dans la position médiane de la pièce de raccordement (17), un trajet de pivotement vers la première et vers la deuxième butée de pivotement (19a, 19b) est essentiellement de longueur identique.

10. Lave-vaisselle selon l'une quelconque des revendications 3 à 9, **caractérisé en ce que** les butées de mouvement (19a, 19b) sont formées sur le tube d'arrivée (7).

11. Lave-vaisselle selon l'une quelconque des revendications 1 à 10, **caractérisé en ce que** la pièce de raccordement (17), dans une direction verticale (z) par rapport au tube d'arrivée (7), est logée avec jeu de mouvement (s), et **en ce que** la pièce de raccordement (17) présente au moins un élément d'encliquetage qui maintient la pièce de raccordement (17) dans une position en hauteur prédéfinie par rapport au tube d'arrivée (7).

12. Lave-vaisselle selon la revendication 11, **caractérisé en ce que** l'élément d'encliquetage est une section d'arc (33) de la nervure de matériau (31), qui est en liaison d'encliquetage amovible avec un évidement d'encliquetage (41) réalisé sur la butée de mouvement correspondante (19a, 19b).

13. Lave-vaisselle selon l'une quelconque des revendications 4 à 12, **caractérisé en ce que** la pièce de raccordement (17) se trouvant dans la position médiane est orientée verticalement en position horizontale du panier (1).

14. Lave-vaisselle selon l'une quelconque des revendications 11 à 13, **caractérisé en ce que** l'élément d'encliquetage est intégré dans le dispositif de réglage (31).

15. Lave-vaisselle selon l'une quelconque des revendications 1 à 14, **caractérisé en ce que** le lave-vaisselle présente une cuve de lavage, le panier à vaisselle (1) étant déplaçable entre une position dans la cuve de lavage et une position en dehors de la cuve de lavage par un mouvement le long d'un axe.

16. Lave-vaisselle selon la revendication 15, **caractérisé en ce que** la cuve de lavage présente au moins une ouverture et une paroi arrière, le panier à vaisselle (1) pouvant être mis de la position dans la cuve de lavage en la position en dehors de la cuve de lavage au moyen de l'ouverture, et la paroi arrière étant disposée en face de l'ouverture.

17. Lave-vaisselle selon la revendication 15 ou 16, **caractérisé en ce que** le mouvement de bascule (K) est un mouvement rotatif autour de l'axe.

18. Lave-vaisselle selon la revendication 15, **caractérisé en ce que** la conduite d'alimentation (11) est disposée sur la paroi arrière.
